# FASCICULE DE BREVET EUROPEEN

(11) **EP 1 972 378 B1**
(45) Date de publication et mention de la délivrance du brevet: **19.01.2011**
(21) Numéro de dépôt: 08300110.7
(22) Date de dépôt: 25.02.2008
(51) Int. Cl.: B01L 9/06, B01D 3/00, C08F 214/18, F16J 15/00

(54) **Pied d'éprouvette de mesure pour appareil de distillation**
Fuß eines Messzylinders für Destilliergerät
Stand for a measurement test tube of a distillation device

(30) Priorité: 15.03.2007 FR 0753843
(43) Date de publication de la demande: 24.09.2008
(73) Titulaire: Instrumentation Scientifique de Laboratoire ISL, 14790 Verson (FR)
(72) Inventeur: MARIE, Patrick, 14980, ROTS (FR); LETOURNEUR, Stéphane, 14240, CAUMONT L'EVENTE (FR)
(74) Mandataire: Livet, Marie-José

(56) Documents cités:
- FR-A- 1 273 411
- US-A- 3 335 106
- US-A- 5 127 541

## Description

La présente invention a pour objet un pied d'éprouvette de mesure du condensat recueilli dans un appareil de distillation, notamment un appareil de distillation automatique normalisé d'échantillons liquides, en particulier d'échantillons de produits pétroliers sous pression atmosphérique.

Un tel appareil de distillation permet d'effectuer la mesure des paramètres de distillation de ces échantillons en respectant une norme d'essai prédéfinie choisie parmi plusieurs normes d'essais possibles.

Il est connu que les paramètres de distillation des produits pétroliers sont représentatifs des performances de ces produits ainsi que des risques qu'ils peuvent faire, encourir à leurs utilisateurs.

La détermination de ces paramètres présente notamment une grande importance dans le cas de carburants destinés à l'industrie automobile ou à l'aviation où les problèmes liés à la sécurité sont primordiaux.

Ces paramètres sont en particulier des tables ou des courbes représentant le pourcentage d'un échantillon évaporé selon la température pendant une distillation ou encore le volume du résidu et les pertes.

Les spécialistes peuvent déduire de ces paramètres quel sera le comportement d'un produit pétrolier donné dans une situation donnée et donc déterminer si ce produit peut ou non être utilisé en toute sécurité, ce de manière à obtenir les performances recherchées.

Dans ce contexte, les spécialistes ont édicté différentes normes d'essai qui définissent très précisément les conditions dans lesquelles doivent être obtenues de telles caractéristiques de distillation.

Par suite, pour donner des résultats exploitables, les distillations doivent être mises en oeuvre en respectant scrupuleusement ces normes.

Il existe actuellement sur le marché différents appareils de distillation automatique permettant d'effectuer la mesure des paramètres de distillation d'un échantillon liquide en respectant une norme d'essai prédéfinie.

Ces appareils de distillation normalisés comportent en règle générale :
- un bâti fixe,
- une enceinte de chauffage renfermant un élément calorifique, notamment une résistance chauffante,
- une série de ballons de distillation correspondant respectivement à au moins une norme d'essai et susceptibles d'être fixés au bâti de l'appareil dans une position prédéterminée, la colonne de ces ballons pouvant être fermée par un bouchon d'obturation étanche muni d'un thermomètre permettant de mesurer la température des vapeurs évaporées et comportant une branche latérale destinée à être branchée sur un tube condenseur,
- une série de plaques isolantes destinées à être montées au-dessus de l'élément calorifique pour fermer l'enceinte de chauffage à sa partie supérieure, et équipées, chacune, d'une ouverture centrale ayant une géométrie adaptée à celle du fond d'un ballon de distillation associé,
- une éprouvette de mesure permettant de recueillir le condensat et équipée d'organes de mesure de la quantité de condensat ainsi recueillie, et
- des moyens de commande et de régulation permettant de commander et de faire varier dans le temps une grandeur de fonctionnement de l'élément calorifique, notamment la température ou la puissance de cet élément de manière à obtenir des paramètres de distillation conformément à une norme d'essai prédéfinie.

Pour que les paramètres de distillation d'un échantillon obtenus soient parfaitement représentatifs de cet échantillon, il est essentiel de pouvoir effectuer une détermination très fine de la quantité de condensat recueillie dans l'éprouvette de mesure ainsi qu'un suivi très précis de cette quantité au cours du temps, ce sans risque d'erreur pouvant être consécutif à des fuites ou pertes.

Les éprouvettes de mesure équipant les appareils de distillation actuellement proposés sur le marché comportent un pied d'éprouvette constitué par un élément métallique, en particulier en laiton muni d'une embase se prolongeant par un corps de pied essentiellement cylindrique sur lequel est emmanché un tube d'éprouvette en verre.

L'étanchéité est assurée par au moins un joint torique qui entoure le corps de pied, et est donc comprimé entre la périphérie de ce corps et le tube d'éprouvette.

Un tel joint d'étanchéité est en règle générale réalisé en un élastomère souple, en particulier en nitrile caoutchouc ou en un élastomère fluoré tel que les produits obtenus par la polymérisation de fluorure de vinylidène de type FKM ou VITON.

De tels joints d'étanchéité permettent de garantir un maintien satisfaisant du tube d'éprouvette en verre sur le corps de pied ; toutefois, s'ils résistent bien aux produits pétroliers, ils présentent l'inconvénient d'avoir une résistance insuffisante aux solvants, ce qui entraîne des risques de déplacement et par suite de fuites.

Pour remédier à cet inconvénient, il a déjà été proposé de remplacer les joints en élastomère souple classiquement utilisés par des joints en des élastomères perfluorés du type FFKM tels que le produit commercialisé sous l'appellation Kalrez® dont la tenue aux solvants est supérieure, mais qui sont particulièrement onéreux, ce qui en limite l'utilisation.

L'invention a pour objet de proposer un pied d'éprouvette de mesure pour appareil de distillation de nature à remédier à ces inconvé nients.

Selon l'invention, un tel pied d'éprouvette de mesure est caractérisé en ce qu'il est équipé d'au moins deux joints d'étanchéité toriques enfilés l'un au-dessus de l'autre autour du corps de pied, à savoir :
- d'une part un joint en un élastomère souple et adhérent permettant de garantir le maintien du tube d'éprouvette sur le corps de pied, et
- d'autre part un joint à base de résine fluorocarbonée, étanche aux solvants
et en ce que l'embase du pied d'éprouvette de mesure et le corps de pied sont constitués par deux pièces distinctes assemblées par vissage.

Un tel joint à base de résine fluorocarbonée comporte de préférence un noyau en silicone recouvert d'une enveloppe en une résine fluorocarbonée.

Selon l'invention, cette résine fluorocarbonée peut avantageusement être du FEP (copolymère éthylène-propylène fluoré) qui présente l'avantage d'avoir une tenue chimique aux solvants supérieure à celle du Kalrez® et peut même être considéré comme totalement inerte aux solvants.

Toutefois et malgré la présence d'un noyau en silicone qui permet d'en augmenter la souplesse, de tels joints à base de résine fluorocarbonée sont peu adhérents et inaptes à garantir le maintien du tube d'éprouvette sur le corps de pied : en effet, ces éléments ont tendance à glisser sur le la résine constituant l'enveloppe du joint, ce qui peut avoir pour conséquence une chute du pied d'éprouvette lorsqu'un utilisateur saisit l'éprouvette de mesure.

Pour exclure ce risque et améliorer l'adhérence, il est proposé selon l'invention d'associer au joint à base de résine fluorocarbonée un joint en un élastomère souple similaire aux joints classiquement utilisés, notamment de type FKM ou VITON.

Selon une caractéristique préférentielle de l'invention, le pied d'éprouvette comporte au moins quatre joints d'étanchéité toriques enfilés les uns au-dessus des autres autour du corps de pied, à savoir deux joints en élastomère pris en sandwich entre deux joints à base de résine fluorocarbonée.

Cet empilement d'au moins quatre joints permet de garantir dans tous les cas une étanchéité et une adhérence optimum dans la mesure où le joint à base de résine fluorocarbonée supérieur garantit l'étanchéité vis-à-vis de l'échantillon liquide recueilli dans l'éprouvette de mesure alors que le joint à base de résine fluorocarbonée inférieur empêche toute infiltration de liquide lors d'un nettoyage de l'éprouvette de me sure dans un bain de solvant.

Les deux joints en élastomère pris en sandwich entre les deux joints à base de résine fluorocarbonée permettent quant à eux de garantir une adhérence suffisante.

Il est à noter que, dans le cadre de cette description, les adjectifs supérieur et inférieur se rapportent à une éprouvette de mesure en appui sur un support horizontal.

Une configuration du pied d'éprouvette selon l'invention est en fait indispensable pour permettre d'enfiler les joints à base de résine fluorocarbonée qui ne sont que peu déformables élastiquement le long du corps de pied : en effet, cet élément est en règle générale équipé à sa partie supérieure d'une collerette ayant pour fonction de bloquer les différents joints d'étanchéité ; or, les joints à base de résine fluorocarbonée ne peuvent pas être suffisamment déformés pour pouvoir passer par-dessus une telle collerette.

Les différents joints d'étanchéité sont par suite successivement enfilés autour du corps de pied par sa partie inférieure avant son assemblage avec l'embase au moyen de vis.

Selon une autre caractéristique de l'invention, une rondelle frein est interposée entre l'embase et le corps de pied.

Une telle rondelle qui peut avoir une configuration quelconque sans pour cela sortir du cadre de l'invention, notamment être constituée par une rondelle éventail correspond à un système anti desserrage de nature à exclure tout desserrage manuel accidentel de l'embase par rapport au corps de pied et au tube d'éprouvette.

Les caractéristiques du pied d'éprouvette de mesure qui fait l'objet de l'invention seront décrites plus en détail en se référant au dessin non limitatif annexé qui est une coupe schématique d'un tel élément.

Selon la figure, le pied d'éprouvette de mesure est constitué par deux pièces distinctes toutes deux réalisées en laiton, à savoir d'une part une embase 1 par laquelle l'éprouvette de mesure est destinée à être posée sur une surface plane et d'autre part un corps de pied 2 de forme essentiellement cylindrique situé dans le prolongement de l'embase 1 à sa partie supérieure et sur lequel est emmanché un tube d'éprouvette en verre 3.

L'embase 1 et le corps de pied 2 sont assemblés au moyen d'une vis 4.

Une rondelle frein 5 est interposée entre ces deux pièces 1, 2.

L'embase 1 est munie sur sa face supérieure d'une nervure annulaire 6 dont la géométrie est adaptée au diamètre interne du tube d'éprouvette 3 de manière à permettre son positionnement.

Le corps de pied 2 est équipé quant à lui d'une collerette 7 à son extrémité supérieure.

La nervure annulaire 6 de l'embase 1 et la collerette 7 du corps de pied 2 délimitent entre elles un espace annulaire 8 dans lequel sont empilés quatre joints toriques, à savoir deux joints 9¹, 9² à base de résine fluorocarbonée étanche aux solvants ainsi que deux joints 10¹, 10² réalisés en un élastomère souple et adhérent qui sont pris en sandwich entre les deux joints 9¹, 9².

Les joints 9¹, 9² sont constitués chacun par un noyau en silicone 11 recouvert d'une enveloppe 12 réalisée en FEP.

## Revendications

1. Pied d'éprouvette de mesure du condensât recueilli dans un appareil de distillation, notamment un appareil de distillation automatique normalisé d'échantillons liquides, en particulier d'échantillons de produits pétroliers sous pression atmosphérique, ce pied d'éprouvette étant constitué par un élément métallique, en particulier en laiton, comportant une embase (1) se prolongeant par un corps de pied (2) cylindrique sur lequel est emmanché un tube d'éprouvette en verre (3), l'étanchéité étant assurée par au moins un joint torique entourant le corps de pied (2),
**caractérisé en ce que**
- l'embase (1) et le corps de pied (2) sont constitués par deux pièces distinctes assemblées par vissage, et
- il est équipé d'au moins deux joints d'étanchéité toriques enfilés l'un au-dessus de l'autre autour du corps de pied (2), à savoir:
- d'une part un joint (10¹, 10²) en un élastomère souple et adhérent permettant de garantir le maintien du tube d'éprouvette (3) sur le corps de pied (2), et
- d'autre part un joint (9¹, 9²) à base de résine fluorocarbonée étanche aux solvants.

2. Pied d'éprouvette de mesure selon la revendication 1,
**caractérisé en ce que**
le ou les joint(s) (9¹, 9²) à base de résine fluorocarbonée comportent un noyau (11) en silicone recouvert d'une enveloppe (12) en une résine fluorocarbonée.

3. Pied d'éprouvette de mesure selon la revendication 2,
**caractérisé en ce que**
la résine fluorocarbonée est du FEP.

4. Pied d'éprouvette de mesure selon l'une quelconque des revendications 1 à 3,
**caractérisé en ce qu'**
il comporte au moins quatre joints d'étanchéité toriques enfilés les uns au-dessus des autres autour du corps de pied (2), à savoir deux joints (10¹, 10²) en un élastomère pris en sandwich entre deux joints (9¹, 9²) à base de résine fluorocarbonée.

5. Pied d'éprouvette de mesure selon l'une quelconque des revendications 1 à 4,
**caractérisé en ce qu'**
une rondelle frein (5) est interposée entre l'embase (1) et le corps de pied (2).

## Claims

1. Measurement test tube stand for condensate collected in a distillation device, in particular a standardised automatic distillation device for liquid samples, in particular samples of petroleum products under atmospheric pressure, this test tube stand being constituted by a metal element, in particular of brass, comprising a base (1) which is extended with a cylindrical stand body (2), to which there is fitted a glass test tube (3), the sealing being ensured by at least one O-ring which surrounds the stand body (2),
**characterised in that**
- the base (1) and the stand body (2) are constituted by two separate components which are assembled by means of screwing,
and
- it is provided with at least two O-ring seals which are fitted one above the other around the stand body (2), that is to say:
- on the one hand a seal (10¹, 10²) of flexible and adhesive elastomer which allows the test tube (3) to be held on the stand body (2), and
- on the other hand a seal (9¹, 9²) based on fluorocarbonated resin which is resistant to solvents.

2. Measurement test tube stand according to claim 1,
**characterised in that**
the seal(s) (9¹, 9²) based on fluorocarbonated resin comprise a core (11) of silicone covered with a casing (12) of a fluorocarbonated resin.

3. Measurement test tube stand according to claim 2,
**characterised in that**
the fluorocarbonated resin is FEP.

4. Measurement test tube stand according to any one of claims 1 to 3,
**characterised in that**
it comprises at least four O-ring seals which are fitted one above the other around the stand body (2), that is to say, two seals (10¹, 10²) of an elastomer sandwiched between two seals (9¹, 9²) based on fluorocarbonated resin.

5. Measurement test tube stand according to any one of claims 1 to 4,
**characterised in that**
a retaining washer (5) is interposed between the base (1) and the stand body (2).

## Patentansprüche

1. Fuß eines Messzylinders für das in einem Destilliergerät aufgefangene Kondensat, insbesondere einem genormten automatischen Destilliergerät für flüssige Proben, insbesondere Proben von Erdölprodukten unter Luftdruck, wobei dieser Messzylinderfuß von einem Teil aus Metall, insbesondere aus Messing, gebildet ist, das eine Fußplatte (1) aufweist, die sich in einem zylindrischen Fußkörper (2) fortsetzt, auf den ein Messrohr aus Glas (3) aufgesteckt ist, wobei die Dichtigkeit durch wenigstens einen, den Fußkörper (2) umgebenden O-Ring gewährleistet ist,
**dadurch gekennzeichnet, dass**
- die Fußplatte (1) und der Fußkörper (2) von zwei verschiedenen, durch Verschrauben miteinander verbundenen Teilen gebildet sind und
- der Messzylinderfuß wenigstens mit zwei auf dem Fußkörper (2) übereinander angeordneten O-Ring-Dichtungen ausgestattet ist, nämlich:
• einerseits einer Dichtung (10¹, 10²) aus einem elastischen und anhaftenden Elastomer, das den Halt des Probenrohres (3) auf dem Fußkörper (2) garantieren kann, und
• andererseits einer Dichtung (9¹, 9²) auf lösungsmitteldichter Fluorkohlenstoffharz-Basis.

2. Messzylinderfuß nach Anspruch 1,
**dadurch gekennzeichnet, dass**
die Dichtung oder die Dichtungen (9¹, 9²) auf Fluorkohlenstoffharz-Basis einen Kern (11) aus Silikon aufweisen, der mit einem Mantel (12) aus einem Fluorkohlenstoffharz bedeckt ist.

3. Messzylinderfuß nach Anspruch 2,
**dadurch gekennzeichnet, dass**
das Fluorkohlenstoffharz FEP ist.

4. Messzylinderfuß nach einem der Ansprüche 1 bis 3, **dadurch gekennzeichnet, dass**
er wenigstens vier auf dem Fußkörper (2) übereinander angeordnete O-Ring-Dichtungen aufweist, nämlich zwei Dichtungen (10¹, 10²) aus einem Elastomer, die zwischen zwei Dichtungen (9¹, 9²) auf Fluorkohlenstoffharz-Basis positioniert sind.

5. Messzylinderfuß nach einem der Ansprüche 1 bis 4,
**dadurch gekennzeichnet, dass**
eine Sicherungsscheibe (5) zwischen der Fußplatte (1) und dem Fußkörper (2) eingelegt ist.
